# EUROPÄISCHE PATENTSCHRIFT

(11) **EP 0 829 450 B1**
(45) Veröffentlichungstag und Bekanntmachung des Hinweises auf die Patenterteilung: **05.01.2000**
(21) Anmeldenummer: 97110963.2
(22) Anmeldetag: 02.07.1997
(51) Int. Cl.: B67C 3/00

(54) **Verfahren zur CIP-Reinigung einer Füllmaschine sowie Füllmaschine**
Method for cleaning a filling machine with a CIP device and filling machine
Méthode de nettoyage d'une machine de remplissage au moyen d'une installation CIP ainsi que machine de remplissage

(30) Priorität: 11.09.1996 DE 19636805
(43) Veröffentlichungstag der Anmeldung: 18.03.1998
(73) Patentinhaber: KHS Maschinen- und Anlagenbau Aktiengesellschaft, 44143 Dortmund (DE)
(72) Erfinder: Härtel, Manfred, 55559 Bretzenheim (DE)

(56) Entgegenhaltungen:
- EP-A- 0 614 850
- GB-A- 1 062 990

## Beschreibung

Die sog. CIP-Reinigung" von Füllmaschinen und dabei insbesondere der Füllelemente solcher Maschinen ist bekannt und üblich. Hierbei werden bei an den Füllelementen vorgesehenen Spülbehältern oder -hülsen bzw. CIP-Kappen die Gas- und Flüssigkeitswege durch Betätigen der dortigen Ventile, nämlich der Flüssigkeitsventile in den Flüssigkeitswegen bzw. -kanälen und der Steuerventile in den Gaswegen, so geöffnet und geschlossen, daß die zu reinigenden Gas- und Flüssigkeitswege in der gewünschten Weise von den flüssigen Reinigungsmedien in einem geschlossenen Kreislauf durchströmt werden.

Bei allen bisher bekannten Füllmaschinen (siehe z.B. EP-A-0 614 850) erfolgt die CIP-Reinigung bei mit reduzierter Geschwindigkeit laufender Füllmaschine, d. h. bei umlaufendem Rotor, wobei bei mechanischen Füllmaschinen das zum Öffnen und Schließen der Gas- und Flüssigkeitswege notwendige Betätigen oder Schalten der Ventile (Flüssigkeitsventile bzw. Gasweg-Steuerventile) über Kurven und Schaltgestänge in bestimmten Winkelbereichen der Drehbewegung des Rotors erfolgt. Bei bekannten elektronischen Füllmaschinen, d.h. bei Füllmaschinen mit elektrisch steuerbaren Ventilen (Flüssigkeitsventilen bzw. Gasweg-Steuerventilen) ist elektronisch ein Öffnungs- und Schließwinkel für die CIP-Reinigung festgelegt, die auch hier bei umlaufendem Rotor durchgeführt wird.

Aufgabe der Erfindung ist es, ein Verfahren für eine verbesserte CIP-Reinigung aufzuzeigen. Zur Lösung dieser Aufgabe ist ein solches Verfahren erfindungsgemäß entsprechend dem Patentanspruch 1 ausgebildet. Eine Füllmaschine, die eine CIP-Reinigung nach diesem Verfahren zuläßt, ist entsprechend dem Patentanspruch 6 ausgeführt.

Bei der Erfindung erfolgt die CIP-Reinigung der Füllmaschine bei stehendem, d.h. nicht umlaufendem Rotor durch entsprechende Betätigung der Ventile der Füllelemente, d.h. der Flüssigkeitsventile und der Gasweg-Steuerventile, durch die elektronische Steuerung. Bei einer bevorzugten Ausführungsform erfolgt die Ansteuerung dieser Ventile durch die elektronische Steuerung derart, daß das Öffnen und Schließen der Ventile von Füllelement zu Füllelement jeweils zeitversetzt bzw. phasenverschoben so erfolgt, daß sich bei stehendem Rotor in einer vorgegebenen Umfangsrichtung des Rotors umlaufende Öffnungs- und Schließwinkel ergeben, d.h. alle zu reinigenden Gas- und Flüssigkeitswege entsprechend rundum geschaltet werden.

Ein Vorteil des erfindungsgemäßen Verfahrens besteht u.a. darin, daß während der CIP-Reinigung, für die eine relativ lange Zeit benötigt wird (teilweise bis über zwei Stunden), andere Arbeiten an der stehenden Füllmaschine vorgenommen werden können, beispielsweise Umrüst- und Wartungsarbeiten, sofern diese Arbeiten die CIP-Reinigung nicht beeinträchtigen. Insbesondere ist es möglich, während der CIP-Reinigung die Füllmaschine auf eine andere Behälter- oder Flaschengröße umzurüsten bzw. hierfür die Flaschenführungselemente umzubauen und/oder auszutauschen. Die hierfür benötigte Umrüstzeit beträgt beispielsweise 30 bis 60 Minuten und läßt sich ohne weiteres in der für die CIP-Reinigung benötigten Zeitspanne unterbringen.

Weiterbildungen der Erfindung werden nachfolgend im Zusammenhang mit den Figuren beschrieben. Die Erfindung wird im folgenden anhand der Figuren an einem Ausführungsbeispiel näher erläutert. Es zeigen:
- Fig. 1: in vereinfachter Darstellung und in Draufsicht eine Füllmaschine umlaufender Bauart, zusammen mit einer anschließenden Verschließmaschine;
- Fig. 2: in vereinfachter Darstellung und teilweise im Schnitt eines der Füllelemente der Füllmaschine zusammen mit einem an diesem Füllelement für die CIP-Reinigung vorgesehenen Spülbehälter.

In den Figuren ist 1 eine Füllmaschine umlaufender Bauart zum Füllen von Behältern bzw. Flaschen 2 mit einem flüssigen Füllgut. Die Füllmaschine 1 besitzt in bekannter Weise einen um eine vertikale Maschinenachse MA umlaufenden Rotor 3, an dessen Umfang eine Vielzahl von Füllelementen 4 vorgesehen sind, die in ebenfalls bekannter Weise zusammen mit jeweils einem Flaschenträger eine Füllstation bilden.

Die zu füllenden Flaschen 2 werden der Füllmaschine 1 bzw. dem Rotor 3 über einen Transporteur 5 und einen Einlaufstern 6 (ggf. mit vorgeschalteter Einteil-Schnecke) zugeführt. Die gefüllten Flaschen 2 werden über einen Übergabestern 7 der nachfolgenden Verschließmaschine 8, beispielsweise Kronkorkenverschließer zugeführt. Die gefüllten und verschlossenen Flaschen 2 gelangen über einen Auslaufstern 9 an den Transporteur 10. Mit 11, 12 und 13 sind den Sternen 6, 7 und 9 zugeordnete Führungselemente angedeutet. Ebenso wie die Sterne können auch diese Führungselemente die unterschiedlichste Ausgestaltung aufweisen.

Die Füllmaschine 1 bzw. deren Rotor 3, die Verschließmaschine 8 bzw. deren Rotor sowie die Sterne 6, 7 und 9 sind beispielsweise durch einen gemeinsamen Antrieb angetrieben und bilden einen gemeinsamen Maschinenblock bzw. eine kombinierte Füll- und Verschließmaschine.

Bei der Füllmaschine 1 handelt es sich um eine solche mit elektrisch bzw. elektronisch gesteuerten Füllelementen 4. Ein solches Füllelement 4 ist sehr vereinfacht in der Fig. 2 wiedergegeben. Jedes dieser Füllelemente ist am Umfang eines Ringkessels 14 befestigt, der Bestandteil des Rotors 3 ist und den ringförmigen Innenraum 15 zur Aufnahme des flüssigen Füllgutes sowie zur Schaffung eines Spanngasraumes bildet.

Jedes Füllelement 4 weist bei der dargestellten Ausführungsform u.a. folgende Funktionselemente auf:
Ein Gehäuse 16, in welchem ein Flüssigkeitskanal 17 gebildet ist, der mit dem Ringraum 15 in Verbindung steht und an der Unterseite des Gehäuses 16 eine ringförmige Auslaßöffnung 18 bildet;
ein Rückgasrohr 19, welches achsgleich mit einer vertikalen Füllelementachse FA angeordnet ist, über die Unterseite des Gehäuses 16 vorsteht und von der Auslaßöffnung 18 umschlossen ist;
einen Ventilkörper 20, der im Inneren des Flüssigkeitskanales 17 auf dem Rückgasrohr 19 vorgesehen ist und zusammen mit einem Ventilsitz im Inneren des Flüssigkeitskanals das Flüssigkeitsventil 21 bildet;
eine pneumatische Betätigungseinrichtung 22 zum Bewegen des Rückgasrohres 19 mit dem Ventilkörper 20 in der Achse FA zum Öffnen und Schließen des Flüssigkeitsventils 21;
pneumatisch betätigbare Gasweg-Steuerventile 23 und 24 zur Steuerung der im jeweiligen Füllelement 4 bzw. im dortigen Gehäuse 16 gebildete Gaswege bzw. der Verbindung zwischen dem Rückgasrohr 19 und dem Spanngasraum und/oder dem Rückgassammelkanal 25;
eine Zentriertulpe 26 mit Dichtung an der Unterseite des Gehäuses 16.

Dem Betätigungselement 22 und den Steuerventilen 23 und 24 ist jeweils ein eigenes elektrisch betätigbares Pneumatikventil 27 zugeordnet. Die Pneumatikventile 27 sämtlicher Füllelemente 4 werden von einer zentralen, vorzugsweise rechner- oder mikroprozessor-gestützten Steuereinrichtung 28 nach einem vorgegebenen oder vorgewählten Programm gesteuert, und zwar beim Füllen der Flaschen 2 in Abhängigkeit von der jeweiligen Winkelstellung des dann umlaufenden Rotors 3 derart, daß der gewünschte Ablauf beim Füllen erfolgt.

Die Besonderheit der Füllmaschine 1 besteht darin, daß über die Eingabe 29 durch die Steuereinrichtung 28, die die Ventile 21, 23 und 24 während des Füllens steuert, eine Programmroutine veranlaßt werden kann, bei der bei abgeschalteter Füllmaschine 1, d.h. bei nicht umlaufendem Rotor 3, und dementsprechend auch bei abgeschalteter bzw. nicht umlaufender Verschließmaschine 8 und nicht umlaufenden Sternen 6, 7 und 9 an allen Füllelementen 4 die CIP-Reinigung durchgeführt wird, und zwar bei einem für diese Reinigung bzw. für den Reinigungsablauf gesteuerten Betätigen der Betätigungselemente 22 und Steuerventile 23 und 24 der Füllelemente 4 entsprechend dem im dortigen Programmspeicher 30 abgespeicherten Reinigungsprogramm. Voraussetzung für diese CIP-Reinigung ist selbstverständlich, daß sämtliche Füllelemente 4 durch die Spülbehälter 31 oder Spülhülsen bzw. CIP-Kappen abgedichtet sind. Die Flüssigkeitsventile 21 und die Steuerventile 23 und 24 werden durch die elektronische Steuereinrichtung 28 derart angesteuert, daß das Öffnen und Schließen dieser Ventile von Füllelement 4 zu Füllelement 4 jeweils zeitversetzt bzw. phasenverschoben erfolgt, so daß sich bei stehendem Rotor 3 in einer vorgegebenen Umfangsrichtung des Rotors 3 (Pfeil A) umlaufende Öffnungs- und Schließwinkel ergeben und so u.a. bei möglichst geringen Volumenströmen der für die CIP-Reinigung verwendeten Reingungsmedien alle Füllelemente 4 bzw. deren Gas- und Flüssigkeitswege dennoch intensiv mit diesen Reingungsmedien behandelt werden.

Ein Vorteil der Erfindung besteht auch darin, daß durch die Durchführung der CIP-Reinigung bei stehender Maschine Wartungs- und Umrüstungsarbeiten an der Füllmaschine 1 und/oder an der Verschließmaschine 8 sowie an den Sternen 6 - 9 und den zugehörigen Führungselementen 11, 12 und 13 vorgenommen werden können, es insbesondere auch möglich ist, die Füllmaschine 1 und Verschließmaschine 8 auf eine andere Behälter- bzw. Flaschengröße beispielsweise durch Austauschen der Führungselemente 11 - 13 umzurüsten.

Die Erfindung wurde voranstehend an einem Ausführungsbeispiel beschrieben. Es versteht sich, daß zahlreiche Änderungen sowie Abwandlungen möglich sind. So ist das erfindungsgemäße Verfahren insbesondere unabhängig von dem speziellen Aufbau der Füllelemente 4. Erforderlich ist lediglich, daß diese Füllelemente 4 bzw. deren Flüssigkeitsventile 21 und Gasweg-Steuerventile von der elektrischen Steuereinrichtung 28 auch bei stehender Maschine angesteuert werden können. In der Fig. 2 sind die Spülbehälter 31 in Flaschenform dargestellt. Es versteht sich, daß diese Behälter auch jede andere geeignete und/oder bekannte Form aufweisen können.

### Bezugszeichenliste

- 1: Füllmaschine
- 2: Flasche
- 3: Rotor
- 4: Füllelement
- 5: Transporteur
- 6: Einlaufstern
- 7: Übergabestern
- 8: Verschließmaschine
- 9: Auslaufstern
- 10: Transporteur
- 11, 12, 13: Führungselement
- 14: Ringkessel
- 15: Ringraum
- 16: Füllelement-Gehäuse
- 17: Flüssigkeitskanal
- 18: Auslaßöffnung
- 19: Rückgasrohr
- 20: Ventilkörper
- 21: Flüssigkeitsventil
- 22: Betätigungselement
- 23, 24: Gasweg-Steuerventil
- 25: Rückgas-Sammelkanal
- 26: Zentriertulpe
- 27: elektrisches Pneumatik-Ventil
- 28: Steuereinrichtung
- 29: Eingabe
- 30: Programmspeicher
- 31: Spülbehälter

## Patentansprüche

1. Verfahren zur CIP-Reinigung einer Füllmaschine, die zum Füllen von Behältern, insbesondere Flaschen (2), mit einem flüssigen Füllgut an einem um eine vertikale Maschinenachse (MA) umlaufend antreibbaren Rotor (3) eine Vielzahl von Füllelementen (4) mit in Gas- und Flüssigkeitswegen angeordneten und für ein Öffnen und Schließen ansteuerbaren Ventilen (21, 23, 24) aufweist, welche bei der CIP-Reinigung für ein Durchströmen der hierbei zu reinigenden Gas- und Flüssigkeitswege mit wenigstens einem Reinigungsmedium durch eine elektrische Steuerung (28, 29, 30) angesteuert werden, **dadurch gekennzeichnet,** daß die CIP-Reinigung bei stehendem, d.h. nicht umlaufenden Rotor (3) durchgeführt wird, wobei die Ventile der Füllelement oder eine Gruppe solcher Füllelement nach einem für die CIP-Reinigung vorgesehenen Programm durch wenigstens eine elektrische oder elektronische Steuerung angesteuert werden.

2. Verfahren nach Anspruch 1, dadurch gekennzeichnet, daß die Ventile (21, 23, 24) der Füllelemente (4) für die CIP-Reinigung von der Steuereinrichtung (28) nach einem in dieser Steuereinrichtung oder in einem zugehörigen Programmspeicher (30) gespeicherten Programm angesteuert, d.h. geöffnet und geschlossen werden.

3. Verfahren nach Anspruch 1 oder 2, dadurch gekennzeichnet, daß die Betätigung der Ventile (21, 23, 24) der Füllelemente (4) während der CIP-Reinigung von Füllelement zu Füllelement oder von Füllelementgruppe zu Füllelementgruppe jeweils zeitversetzt erfolgt.

4. Verfahren nach einem der vorhergehenden Ansprüche, dadurch gekennzeichnet, daß sämtliche Füllelemente (4) der Füllmaschine bzw. deren Ventile (21, 23, 24) von einer gemeinsamen Steuereinrichtung (28) angesteuert werden.

5. Verfahren nach einem der vorhergehenden Ansprüche, dadurch gekennzeichnet, daß jeweils eine Gruppe von Füllelementen (4) von einer gemeinsamen Steuereinrichtung (28) angesteuert wird.

6. Füllmaschine, die zum Füllen von Behältern, insbesondere Flaschen (2), mit einem flüssigen Füllgut an einem um eine vertikale Maschinenachse (MA) umlaufend antreibbaren Rotor (3) eine Vielzahl von Füllelementen (4) mit in Gas-und Flüssigkeitswegen angeordneten und für ein Öffnen und Schließen ansteuerbaren Ventilen (21, 23, 24) aufweist, die bei einer CIP-Reinigung der Füllmaschine für ein Durchströmen der hierbei zu reinigenden Gas- und Flüssigkeitswege mit wenigstens einem Reinigungsmedium durch eine elektrische Steuerung (28, 29, 30) angesteuert werden, **gekennzeichnet** durch wenigstens eine elektrische oder elektronische Steuerung (28), mit der die in den Gas- und Flüssigkeitswegen der Füllelemente (4) oder einer Gruppe solcher Füllelemente (Füllelementegruppe) vorgesehenen Ventile (21, 23, 24) nach einem für die CIP-Reinigung vorgewählten oder vorgegebenen Programm bei nicht umlaufendem Rotor (3) steuerbar sind.

7. Füllmaschine nach Anspruch 6, dadurch gekennzeichnet, daß die Ventile (21, 23, 24) der Füllelemente (4) für die CIP-Reinigung nach einem in einem Programmspeicher (30) der gespeicherten Programm ansteuerbar sind.

8. Füllmaschine nach Anspruch 6 oder 7, dadurch gekennzeichnet, daß die Steuerung (28) die Betätigung der Ventile (21, 23, 24) der Füllelemente (4) während der CIP-Reinigung von Füllelement zu Füllelement oder von Füllelementegruppe zu Füllelementegruppe zeitversetzt bewirkt.

9. Füllmaschine nach einem der vorhergehenden Ansprüche, dadurch gekennzeichnet, daß die Steuerung von einer für sämtliche Füllelemente (4) der Füllmaschine (1) gemeinsamen Steuereinrichtung (28) gebildet ist.

10. Füllmaschine nach einem der vorhergehenden Ansprüche, dadurch gekennzeichnet, daß die Steuerung von mehreren, jeweils einer Gruppe von Füllelementen (4) zugeordneten Steuereinrichtungen (28) gebildet ist.

## Claims

1. Method for the CIP cleaning of a filling machine for filling a liquid product into containers, more especially bottles (2), having a plurality of filling means (4) with valves (21, 23, 24) arranged in gas- and fluid paths, which (valves) can be actuated for opening and closing and which, during the CIP cleaning process and via an electric control (28, 29, 30), control the flow of at least one cleaning agent through the gas- and fluid paths, characterised in that the CIP cleaning method is carried out with the rotor (3) being stationary, i. e. not revolving, and the valves of the filling means or of a group of such filling means being controlled by at least one electric or electronic control according to a programme provided for the CIP cleaning method.

2. Method as claimed in claim 1, characterised in that, for the CIP cleaning, the valves (21, 23, 24) of the filling means (4) are controlled, i. e. opened and closed, by the control device (28) according to a programme saved in this control device or a programme memory.

3. Method as claimed in claim 1 or 2, characterised in that, during the CIP cleaning, the actuation of the valves (21, 23, 24) of the filling means (4) takes place from filling means to filling means or from filling means group to filling means group at staggered times.

4. Method as claimed in one of the preceding claims, characterised in that all filling means (4) of the filling machine and/or its valves (21, 23, 24) are controlled by a common control device (28).

5. Method as claimed in one of the preceding claims, characterised in that always one group of filling means (4) at a time is actuated by a common control device (28).

6. Filling machine for the filling or containers, more especially bottles (2) with a liquid product, provided with a plurality of filling means (4) with valves (21, 23, 24) wich can be actuated for opening and closing and arranged in gas- and fluid paths, on a rotor (3) revolving about a vertical machine axis (MA) which (valves), during the CIP cleaning of the filling machine, are controlled by an electric control (28, 29, 30) for the flow of at least one cleaning agent through the gas- and fluid paths, characterised in that at least one electric or electronic control (28) with which the valves (21, 23, 24) provided in the gas- or fluid paths of the filling means (4) or a group of such filling means, can be controlled according to a programme preselected or preset for the CIP cleaning process with the rotor (3) being stationary.

7. Filling machine as claimed in claim 6, characterised in that, for the CIP cleaning, the valves (21, 23, 24) of the filling means (4) can be controlled according to a programme saved in a programme memory (30).

8. Filling machine as claimed in claim 6 or 7, characterised in that, during the CIP cleaning, the control (28) carries out the actuation of the valves (21, 23, 24) of the filling means (4) from filling means to filling means or from filling means group to filling means group at staggered times.

9. Filling machine as claimed in one of the preceding claims, characterised in that the control is formed by a control device (28) common for all filling means (4) of the filling machine (1).

10. Filling machine as claimed in one of the preceding claims, characterised in that the control is formed by several control devices (28) belonging each to one group of filling means (4).

## Revendications

1. Procédé pour le nettoyage, avec une installation CIP, d'une machine de remplissage qui présente, pour le remplissage de récipients, en particulier de bouteilles (2), avec une matière de remplissage fluide, une pluralité d'éléments de remplissage (4) montés sur un rotor (3) susceptible d'être entraîné pour tourner autour d'un axe de machine (AM) vertical, équipés de soupapes (21, 23, 24) placées dans des conduites de gaz et de fluide et susceptibles d'être commandées pour s'ouvrir et se fermer, soupapes qui, lors du nettoyage avec une installation CIP, sont commandées par une commande électrique (28, 29, 30) afin que circule, dans les conduites de gaz et de liquide à nettoyer, au moins un produit de nettoyage, **caractérisé en ce que** le nettoyage avec une installation CIP est réalisé lorsque le rotor (3) est immobile, c'est-à-dire lorsqu'il ne tourne pas, les soupapes des éléments de remplissage ou d'un groupe de ces éléments de remplissage étant commandées, suivant un programme prévu pour le nettoyage avec une installation CIP, par au moins une commande mécanique, électrique ou électronique.

2. Procédé selon la revendication 1, caractérisé en ce que les soupapes (21, 23, 24) des éléments de remplissage (4), pour le nettoyage avec une installation CIP, sont commandées, c'est-à-dire ouvertes et fermées, par le dispositif de commande (28), suivant un programme stocké dans ce dispositif de commande ou dans une mémoire de programme (30) associée à celui-ci.

3. Procédé selon la revendication 1 ou 2, caractérisé en ce qu'au cours du nettoyage avec une installation CIP, l'actionnement des soupapes (21, 23, 24) des éléments de remplissage (4) est décalé dans le temps d'un élément de remplissage à un autre élément de remplissage, ou d'un groupe d'éléments de remplissage à un autre groupe d'éléments de remplissage.

4. Procédé selon l'une des revendications précédentes, caractérisé en ce que tous les éléments de remplissage (4) de la machine de remplissage ou les soupapes (21, 23, 24) de celle-ci sont commandés par un dispositif de commande (28) commun.

5. Procédé selon l'une des revendications précédentes, caractérisé en ce que chaque groupe d'éléments de remplissage (4) est commandé par un dispositif de commande (28) commun.

6. Machine de remplissage destinée à remplir des récipients, en particulier de bouteilles (2), avec une matière de remplissage fluide, présentant une pluralité d'éléments de remplissage (4) montés sur un rotor (3) susceptible d'être entraîné pour tourner autour d'un axe de machine (AM) vertical, équipés de soupapes (21, 23, 24) placées dans des conduites de gaz et de fluide et susceptibles d'être commandées pour s'ouvrir et se fermer, soupapes qui, lors d'un nettoyage, avec une installation CIP de la machine de remplissage, sont commandées par une commande électrique (28, 29, 30) afin que circule, dans les conduites de gaz et de liquide à nettoyer, au moins un produit de nettoyage, **caractérisée par** au moins une commande électrique ou électronique (28) au moyen de laquelle les soupapes (21, 23, 24) prévues dans les conduites de gaz et de fluide des éléments de remplissage (4) ou d'un groupe de ces éléments (groupe d'éléments de remplissage) sont susceptibles d'être commandées suivant un programme sélectionné ou prédéterminé, pour le nettoyage avec une installation CIP, lorsque le rotor (3) est immobile.

7. Machine de remplissage selon la revendication 6, caractérisée en ce que les soupapes (21, 23, 24) des éléments de remplissage (4), pour le nettoyage avec une installation CIP, sont susceptibles d'être commandées suivant un programme stocké dans une mémoire de programme (30).

8. Machine de remplissage selon la revendication 6 ou 7, caractérisée en ce que la commande (28) provoque l'actionnement des soupapes (21, 23, 24) des éléments de remplissage (4), lors du nettoyage avec une installation CIP, de façon décalée dans le temps d'un élément de remplissage à un autre élément de remplissage, ou d'un groupe d'éléments de remplissage à un autre groupe d'éléments de remplissage.

9. Machine de remplissage selon l'une des revendications précédentes, caractérisée en ce que la commande est constituée par un dispositif de commande (28) commun à tous les éléments de remplissage (4) de la machine de remplissage (1).

10. Machine de remplissage selon l'une des revendications précédentes, caractérisée en ce que la commande est constituée par plusieurs dispositifs de commande (28), associés, chacun, à un groupe d'éléments de remplissage (4).
